# EUROPÄISCHE PATENTSCHRIFT

(11) **EP 3 253 676 B1**
(45) Veröffentlichungstag und Bekanntmachung des Hinweises auf die Patenterteilung: **01.05.2019**
(21) Anmeldenummer: 15839064.1
(22) Anmeldetag: 12.11.2015
(51) Int. Cl.: B65D 19/04, B65D 25/16, B65D 77/06

(54) **INLINER FÜR PALETTENBEHÄLTER UND PALETTENBEHÄLTER**
INLINER FOR PALLET CONTAINER AND PALLET CONTAINER
DOUBLURE INTÉRIEURE POUR RÉCIPIENT SUR PALETTE ET RÉCIPIENT SUR PALETTE

(30) Priorität: 06.02.2015 DE 102015202133
(43) Veröffentlichungstag der Anmeldung: 13.12.2017
(73) Patentinhaber: Protechna S.A., 1701 Fribourg (CH)
(72) Erfinder: BLÖMER, Peter, 53773 Hennef (DE); BÜSCH, Carsten, 57610 Altenkirchen (DE); WIESNER, Heiko, 56412 Nentershausen (DE); ENDERS, Veit, 56330 Kobern Gondorf (DE)
(74) Vertreter: advotec.
(86) Internationale Anmeldenummer: PCT/EP2015/076382
(87) Internationale Veröffentlichungsnummer: WO 2016/124267

(56) Entgegenhaltungen:
- EP-A1- 2 090 528
- WO-A1-2007/055692
- WO-A1-2007/133952

## Beschreibung

Die Erfindung betrifft einen Inliner nach dem Oberbegriff des Anspruchs 1 sowie einen Palettenbehälter nach Anspruch 8, der mit einem derartigen Inliner versehen ist.

Derartige Palettenbehälter sind aus dem Stand der Technik grundsätzlich bekannt, beispielsweise als sogenannte Intermediate Bulk Container (IBC).

Aus der EP 2 090 528 A1 ist es bekannt, eine dünnwandige, flexible und im Wesentlichen schlauchförmige Folie eines Inliners innerhalb des Innenbehälters des Palettenbehälters anzuordnen, wobei der Inliner als luftdicht versiegelte, ggf. durch eine keimtötende Bestrahlung zusätzlich sterilisierte, im Wesentlichen schlauchförmige Folie bereitgestellt ist, und wobei die Folie innerhalb des Innenbehälters des Palettenbehälters angeordnet ist.

Bei dem Einbringen der das Transportgut aufnehmenden Folie des Inliners in den Innenbehälter des Palettenbehälters erweist sich als schwierig, den luftdicht versiegelten Inliner ohne Beeinträchtigung der Luftdichtheit auf einfache Weise einzubauen.

Es ist die Aufgabe der Erfindung, einen Inliner für einen Palettenbehälter bzw. einen Palettenbehälter mit einem Inliner anzugeben, wobei der Inliner einfach und ohne Beeinträchtigung der Luftdichtheit des von der Folie des Inliners umschlossenen Volumens zu montieren ist.

Diese Aufgabe wird erfindungsgemäß gelöst durch einen Inliner nach Anspruch 1, wobei der Inliner eine dünnwandige, flexible Folie, einen Adapter zur Anbindung der Folie an eine Öffnung in der Behälterwandung des Innenbehälters des Palettenbehälters, und eine Armatur zur Entnahme des Transportguts umfasst, wobei die Folie, der Adapter und die Armatur einen vorgefertigten Verbund ausbilden, und wobei der von der Folie, dem Adapter und der Armatur umschlossene Bereich luftdicht gegenüber der Umgebung abgeschlossen ist.

Der erfindungsgemäß vorgesehene Adapter verbindet die Folie mit der Armatur und bietet zusätzlich die Möglichkeit, den Verbund aus der Folie, dem Adapter und der Armatur als vorgefertigte, luftdichte Baueinheit in die Öffnung der Behälterwandung des Innenbehälters des Palettenbehälters einzubauen und bei Bedarf wieder auszubauen.

Die Aufgabe wird weiter nach Anspruch 8 für den Palettenbehälter durch einen Inliner nach einem der Ansprüche 1 bis 7 im Wesentlichen dadurch gelöst, dass der Adapter des Inliners an einer Öffnung der Behälterwandung des formstabilen Innenbehälters befestigt ist.

Vorzugsweise ist für den Inliner vorgesehen, dass der Adapter als im Wesentliches drehsymmetrisches Formteil, insbesondere Kunststoff-Formteil, ausgebildet ist.

Vorzugsweise ist für den Inliner hinsichtlich des Adapters vorgesehen, dass der Adapter als im Wesentlichen topfförmiges Teil ausgebildet ist, wobei das topfförmige Teil einen Boden und eine Seitenwandung umfasst. Das im Wesentlichen topfförmige Teil lässt sich dabei einfach innerhalb der Öffnung der Behälterwandung, insbesondere im wesentlichen formschlüssig, anordnen und festlegen.

Vorzugsweise ist für die Ausgestaltung des Adapters als im wesentlichen topfförmiges Teil vorgesehen, die Seitenwandung konisch zulaufend ausgebildet ist, so dass der Adapter innerhalb der Öffnung in der Behälterwandung des Palettenbehälters zentriert aufgenommen ist.

Vorzugsweise ist hinsichtlich der Ausgestaltung des Inliners als im wesentlichen topfförmiges Teil vorgesehen, dass das topfförmige Teil einen umgelegten Randbereich aufweist. Der umgelegte Randbereich dient als Auflagefläche bzw. Abdeckung oder Dichtungsaufnahme für einen Dichtungsring einer Dichtung.

Vorzugsweise ist hinsichtlich des umgelegten Randbereichs des Adapters des Innliners vorgesehen, dass der Randbereich U-förmig oder L-förmig abgestellt ist, und dass eine Dichtung in dem Randbereich angeordnet ist. Die Dichtung kann dabei als Dichtungsring in dem U-förmig oder L-förmig abgestellten Abschnitt des Adapters aufgenommen sein.

Alternativ zu einem Adapter, der als im Wesentliche topfförmiges Teil ausgebildet ist, kann vorgesehen sein, dass der Adapter als im wesentlichen flache Ringscheibe ausgebildet ist. Die Ringscheibe kann randseitig einen Schweißrand aufweisen.

Für den Palettenbehälter, umfassend an einer Öffnung der Behälterwandung des formstabilen Innenbehälters befestigten Adapter des Inliners, ist vorzugsweise vorgesehen, dass der Adapter des Inliners an dem Innenbehälter mittels einer Schraubkappe befestigt ist, wobei ein Gewinde der Schraubkappe mit einem an der Öffnung der Behälterwandung vorgesehenen Gegengewinde zusammengreift, und wobei die Schraubkappe den Adapter übergreift. Derartige Schraubkappen sind als Standardteile einfach verfügbar und lassen ein Entfernen des Inliners nach Gebrauch durch einfaches Lösen der Schraubkappe zu.

Alternativ oder ergänzend zu einergrundsätzlich lösbaren Festlegung des Adapters des Inliners an der Öffnung der Behälterwandung des im wesentlichen formstabilen Innenbehälters des Palettenbehälters kann vorgesehen sein, dass der Adapter des Inliners mittels einer materialschlüssigen Verbindung, insbesondere mittels einer Schweißverbindung, an der Öffnung der Behälterwandung festgelegt ist.

Weitere Vorteile und Merkmale der Erfindung ergeben sich aus den abhängigen Ansprüchen sowie aus der Beschreibung eines bevorzugten Ausführungsbeispiels.

Die Erfindung wird im Folgenden unter Bezugnahme auf die anliegenden Zeichnungen anhand eines bevorzugten Ausführungsbeispiels näher beschrieben und erläutert.
- Fig. 1: zeigt eine perspektivische Ansicht eines Ausführungsbeispiels eines erfindungsgemäßen Inliners,
- Fig. 2: zeigt einen Längsschnitt des Inliners aus Fig. 1, und
- Fig. 3: zeigt eine teilweise geschnittene Ansicht eines Ausführungsbeispiels eines erfindungsgemäßen Palettenbehälters, in dem der Inliner aus Fig. 1 und 2 angeordnet wird.

Fig. 1 zeigt einen Inliner zur Befüllung mit einem flüssigen Transportgut, wobei der Inliner dazu vorgesehen ist, dass das flüssige Transportgut innerhalb des Innenbehälters eines Palettenbehälters, insbesondere innerhalb des Innenbehälters eines sog. Intermediate Bulk Containers (IBC's) aufgenommen wird.

Der Inliner umfasst eine dünnwandige, flexible Folie 1 aus einem Kunststoff wie Polyethylen, wobei die Folie 1 als einseitig offener Schlauch ausgebildet ist. Der Inliner umfasst weiter einen Adapter 2 zur Anbindung der Folie 1 an eine in Fig. 1 nicht bildlich dargestellte Öffnung in der Behälterwandung des Innenbehälters des IBC. Der Inliner umfasst schließlich eine Armatur 3 zur Entnahme des in der Folie 1 aufgenommenen Transportguts. Dabei bilden die Folie 1, der Adapter 2 sowie die Armatur 3 einen vorgefertigten Verbund aus, wobei der von der Folie 1, dem Adapter 2 und der Armatur 3 umschlossene Bereich luftdicht gegenüber der Umgebung abgeschlossen ist. Der umschlossene Bereich ist insbesondere durch eine vorherige Bestrahlung mit hochenergetischer Strahlung keimtötend behandelt und steril.

Fig. 2 zeigt, dass die als einseitig offener Schlauch ausgebildete Folie 1 an dem offenen Ende einen Versteifungsring 4 aufweist, mit dem die Folie 1 mit dem Adapter 2 verbunden ist.

Der Adapter 2 ist als im Wesentliches drehsymmetrisches Formteil, insbesondere Kunststoff-Formteil, ausgebildet, das insbesondere im Spritzguss-Verfahren hergestellt ist. Der Adapter 2 ist als im Wesentlichen topfförmiges Teil ausgebildet, wobei das topfförmige Teil einen Boden 5 und eine Seitenwandung 6 umfasst, und wobei der Boden 5 eine Durchbrechung 7 aufweist, derart, dass Transportgut von der Folie 1 zu der Armatur 3 gelangen kann. Der Versteifungsring 4 der Folie 1 ist an einer ersten Seite des Bodens 5 des Adapters 2 befestigt. An einer zweiten Seite des Bodens 5 ist die Armatur 3 befestigt, so dass der Adapter 2 die feste Verbindung der Folie 1 mit der Armatur 3 vermittelt.

Für die Seitenwandung 6 des Adapters 2 ist insbesondere auch aus Fig. 1 erkennbar, dass die Seitenwandung 6 leicht konisch zu der Folie 1 hin sich verjüngend ausgebildet ist. Aus Fig. 2 ist weiter zu erkennen, dass der als topfförmiges Teil ausgebildete Adapter 2 einen umgelegten Randbereich 8 aufweist, wobei der Randbereich 8 im wesentlichen U-förmig abgestellt ist, so dass zwischen dem innenliegenden Schenkel und dem außenliegenden Schenkel 9 des ,U' ein Dichtring einer Dichtung 10 angeordnet ist.

Die Armatur 3 umfasst einen Klappenhahn 11 sowie ein Verbindungsstück 12, dessen Endabschnitt an der zweiten Seite des Bodens 5 des Adapters 2 befestigt ist. Der von dem Schlauch der Folie 1 sowie dem Versteifungsring 4 der Folie 1 sowie der Durchbrechung 7 des Bodens 5 des Adapters 2 und dem Verbindungsstück 12 bis hin zu dem Klappenhahn 11 der Armatur 3 reichende, durchgehende innere Bereich des Inliners ist luftdicht sowie steril gegenüber der Umgebung ausgebildet.

Fig. 3 zeigt die Montage des als vorgefertigte, luftdichte und steril gemachte Baueinheit ausgebildeten Verbundes des Inliners an einer als Auslassöffnung ausgebildeten Öffnung 13 eines Palettenbehälters. Von dem als IBC ausgebildeten Palettenbehälter ist ausschnittsweise nur der Innenbehälter 14 dargestellt; der Innenbehälter 14 ist dabei als formstabiles Kunststoffteil mit im wesentlichen quaderförmigen Abmaßen ausgebildet, wobei das Kunststoffteil auch ohne Füllung eine definierte, quaderförmige Gestalt aufweist. An der vorderen Behälterwandung 15 des Innenbehälters 14 ist an der unteren Kante mittig ein eingezogener Abschnitt ausgebildet, an dem eine nach außen ausgezogene Anformung 16 außenseitig ein Gewinde und innenseitig eine glatte Fläche aufweist. Die Folie 1 wird durch Öffnung 13 in den Innenbereich des Innenbehälters 14 geführt, derart, dass der Adapter 2 mit der Außenseite der Seitenwandung 6 an die innenseitige glatte Fläche der Anformung 16 zu liegen kommt. Der außenliegende Schenkel 9 des U-förmig umgelegten Randbereichs 8 schließt dann bündig mit dem Ende des außenseitigen Gewindes der Anformung 16 ab.

Der derart in der Öffnung 13 vorfixierte Adapter 2 wird an dem Innenbehälter 14 mittels einer Schraubkappe 17 befestigt, wobei ein Gewinde 18 der Schraubkappe 17 mit dem an der Ausformung 16 der Öffnung 13 der Behälterwandung 15 vorgesehenen Gewinde als Gegengewinde zu dem Gewinde 18 der Schraubkappe 17 zusammengreift, und wobei die Schraubkappe den Adapter 2 übergreift. Die Schraubkappe 17 weist dabei einen Deckel mit einer Bohrung auf, wobei die Armatur 3 durch die Bohrung hindurch tritt.

Alternativ oder ergänzend zu einer Befestigung des Adapters 2 an dem Innenbehälter 14 des Palettenbehälters kann vorgesehen sein, dass der Adapter 2 des Inliners mittels einer materialschlüssigen Verbindung, insbesondere mittels einer Schweißverbindung, an der Öffnung 13 der Behälterwandung 15 festgelegt ist.

Bei dem vorstehend beschriebenen Ausführungsbeispiel wurde der Inliner an der Auslassöffnung 13 des Palettenbehälters befestigt. Zusätzlich hierzu kann vorgesehen sein, dass der Inliner an einer Einlassöffnung des Innenbehälters, im wesentlichen mittig an der oberen Deckelfläche des Innenbehälters, angeordnet ist.

Bei dem vorstehend beschriebenen Ausführungsbeispiel war vorgesehen, dass der Randbereich 8 des Adapters 2 im Wesentlichen U-förmig abgestellt war, um den Dichtungsring der Dichtung 10 aufzunehmen. Der im wesentlichen mit einem U-förmigen Querschnitt abgestellte Randbereich 8 des Adapters 2 verbessert die Stabilität der Anbindung der Armatur 3 in radialer Richtung im Fall eines Fallwurfs. In einer Abwandlung des Ausführungsbeispiels kann vorgesehen sein, dass der Randbereich 8 des Adapters 2 L-förmig abgestellt ist.

Bei dem vorstehend beschriebenen Ausführungsbeispiel war vorgesehen, dass die Armatur 3 einen Klappenhahn 11 umfasste. Alternativ hierzu kann die Armatur auch einen Kugelhahn umfassen.

Bei dem vorstehend beschriebenen Ausführungsbeispiel war vorgesehen, dass der Adapter 2 als ein im Wesentlichen topfförmiges Teil ausgebildet war. Es versteht sich, dass der Adapter auch als flache Ringscheibe ausgebildet sein kann, an deren beiden Ringflächen die Folie bzw. die Armatur befestigt ist, wobei die Ringscheibe entlang des äußeren Randes an der Öffnung der Behälterwandung des formstabilen Innenbehälters des Palettenbehälters beispielsweise mittels einer umlaufenden Schweißverbindung befestigt ist.

## Patentansprüche

1. Inliner, zur Aufnahme von insbesondere flüssigem Transportgut, zur Anordnung innerhalb eines Innenbehälters eines Palettenbehälters, wobei der Inliner umfasst:
eine dünnwandige, flexible Folie (1) zur Aufnahme des Transportguts,
einen Adapter (2) zur Anbindung der Folie (1) an eine Öffnung (13) in der Behälterwandung des Innenbehälters (14) des Palettenbehälters, und
eine Armatur (3) zur Entnahme des Transportguts,
wobei die Folie (1) und der Adapter (2) einen vorgefertigten Verbund ausbilden, **dadurch gekennzeichnet, dass** die Folie (1) und der Adapter (2) zusammen mit der Armatur (3) einen vorgefertigten Verbund ausbilden, derart, dass der von der Folie (1), dem Adapter (2) und der Armatur (3) umschlossene Bereich luftdicht gegenüber der Umgebung abgeschlossen ist.

2. Inliner nach Anspruch 1, **dadurch gekennzeichnet, dass** der Adapter (2) als im Wesentliches drehsymmetrisches Formteil, insbesondere Kunststoff-Formteil, ausgebildet ist.

3. Inliner nach Anspruch 1 oder 2, **dadurch gekennzeichnet, dass** der Adapter (2) als im Wesentlichen topfförmiges Teil ausgebildet, ist, wobei das topfförmige Teil einen Boden (5) und eine Seitenwandung (6) umfasst.

4. Inliner nach Anspruch 3, **dadurch gekennzeichnet, dass** die Seitenwandung (6) konisch zulaufend ausgebildet ist.

5. Inliner nach Anspruch 3 oder 4, **dadurch gekennzeichnet, dass** das topfförmige Teil einen umgelegten Randbereich (8) aufweist.

6. Inliner nach Anspruch 5, **dadurch gekennzeichnet, dass** der Randbereich (8) U-förmig oder L-förmig abgestellt ist, und dass eine Dichtung in dem Randbereich (8) angeordnet ist.

7. Inliner nach Anspruch 1 oder 2, **dadurch gekennzeichnet, dass** der Adapter als im wesentlichen flache Ringscheibe ausgebildet ist.

8. Palettenbehälter, umfassend einen formstabilen Innenbehälter (14), der innerhalb eines Gitters oder eines Blechmantels auf einer Palette stehend aufgenommen ist, **gekennzeichnet durch** einen Inliner nach einem der Ansprüche 1 bis 7, wobei der Adapter (2) des Inliners an einer Öffnung (13) der Behälterwandung (15) des formstabilen Innenbehälters (14) befestigt ist.

9. Palettenbehälter nach Anspruch 8, **dadurch gekennzeichnet, dass** der Adapter (2) des Inliners an dem Innenbehälter (14) mittels einer Schraubkappe befestigt ist, wobei ein Gewinde (18) der Schraubkappe (17) mit einem an der Öffnung (13) der Behälterwandung (15) vorgesehenen Gegengewinde zusammengreift, und wobei die Schraubkappe (17) den Adapter (2) übergreift.

10. Palettenbehälter nach Anspruch 8 oder 9, **dadurch gekennzeichnet, dass** der Adapter des Inliners mittels einer materialschlüssigen Verbindung, insbesondere mittels einer Schweißverbindung, an der Öffnung der Behälterwandung festgelegt ist.

## Claims

1. An inner liner, for receiving goods to be transported, in particular liquid goods to be transported, for being arranged within an inner container of a pallet container, wherein the inner liner comprises:
a thin-wall flexible film (1) for receiving the goods to be transported,
an adapter (2) for linking the film (1) to an opening (13) in the container wall of the inner container (14) of the pallet container, and
an armature (3) for removing the goods to be transported,
wherein the film (1) and the adapter (2) form a prefabricated assembly, **characterized in that** the film (1), the adapter (2) and the armature (3) form a prefabricated assembly in such a manner that the area that is enclosed by the film (1), the adapter (2) and the armature (3) is hermetically sealed off from the environment.

2. The inner liner according to claim 1, **characterized in that** the adapter (2) is embodied as a substantially rotationally symmetric molded part, in particular a molded plastic part.

3. The inner liner according to claim 1 or 2, **characterized in that** the adapter (2) is embodied as a substantially pot-shaped piece, wherein the pot-shaped piece comprises a bottom (5) and a side wall (6).

4. The inner liner according to claim 3, **characterized in that** the side wall (6) is embodied so as to be tapered.

5. The inner liner according to claim 3 or 4, **characterized in that** the pot-shaped piece has an edge area (8) that is flanged.

6. The inner liner according to claim 5, **characterized in that** the edge area (8) is formed to be U-shaped or L-shaped, and **in that** a seal is arranged in the edge area (8).

7. The inner liner according to claim 1 or 2, **characterized in that** the adapter is embodied as a substantially flat annular disk.

8. A pallet container, comprising an dimensionally stable inner container (14), which is received, within a grid or a sheet metal jacket, so as to stand on a pallet, **characterized by** an inner liner according to one of the claims 1 to 7, wherein the adapter (2) of the inner liner is fastened to an opening (13) of the container wall (15) of the dimensionally stable inner container (14).

9. The pallet container according to claim 8, **characterized in that** the adapter (2) of the inner liner is fastened to the inner container (14) with the aid of a screw cap, wherein a thread (18) of the screw cap (17) engages with a mating thread that is envisaged at the opening (13) of the container wall (15), and wherein the screw cap (17) overlaps the adapter (2).

10. The pallet container according to claim 8 or 9, **characterized in that** the adapter of the inner liner is fixed to the opening of the container wall with the aid of a material connection, in particular with the aid of a welded connection.

## Revendications

1. Doublure intérieure pour la réception d'un produit à transporter, notamment liquide, destinée à être disposée dans un récipient intérieure d'un récipient sur palette, la doublure intérieure comprenant :
un film (1) flexible à paroi mince destiné à recevoir le produit à transporter,
un adaptateur (2) destiné à attacher le film (1) à une ouverture (13) dans la paroi du récipient intérieur (14) du récipient sur palette, et
une pièce de robinetterie (3) destinée au soutirage du produit à transporter,
le film (1) et l'adaptateur (2) formant un ensemble préfabriqué,
**caractérisée en ce que** le film (1), l'adaptateur (2) et la pièce de robinetterie (3) forment un ensemble préfabriqué de telle manière que la zone entourée par le film (1), l'adaptateur (2) et la pièce de robinetterie (3) est fermée hermétiquement à l'environnement.

2. Doublure intérieure selon la revendication 1, **caractérisée en ce que** l'adaptateur (2) est configuré comme pièce moulée sensiblement rotosymétrique, notamment comme pièce moulée en matière plastique.

3. Doublure intérieure selon la revendication 1 ou 2, **caractérisée en ce que** l'adaptateur (2) est configuré comme pièce sensiblement en forme de pot, la pièce en forme de pot comprenant un fond (5) et une paroi latérale (6).

4. Doublure intérieure selon la revendication 3, **caractérisée en ce que** la paroi latérale (6) est en forme conique.

5. Doublure intérieure selon la revendication 3 ou 4, **caractérisée en ce que** la pièce en forme de pot a une zone de bord (8) pliée.

6. Doublure intérieure selon la revendication 5, **caractérisée en ce que** la zone de bord (8) est en forme de U ou L et **en ce qu'**un joint d'étanchéité est disposé dans la zone de bord (8).

7. Doublure intérieure selon la revendication 1 ou 2, **caractérisée en ce que** l'adaptateur est configuré comme disque annulaire sensiblement plat.

8. Récipient sur palette, comprenant un récipient intérieur (14) indéformable qui est posé sur une palette et reçu dans un cage ou dans une enveloppe en tôle, **caractérisé par** une doublure intérieure selon l'une quelconque des revendications 1 à 7, l'adaptateur (2) de la doublure intérieure étant fixé à une ouverture (13) de la paroi (15) du récipient intérieur (14) indéformable.

9. Récipient sur palette selon la revendication 8, **caractérisé en ce que** l'adaptateur (2) de la doublure intérieure est fixé au récipient intérieur (14) à l'aide d'un bouchon à vis, un filetage (18) du bouchon à vis (17) s'engrenant avec un taraudage formé à l'ouverture (13) de la paroi (15) du récipient, et le bouchon à vis (17) couvrant l'adaptateur (2).

10. Récipient sur palette selon la revendication 8 ou 9, **caractérisé en ce que** l'adaptateur de la doublure intérieure est attaché à l'ouverture de la paroi du récipient à l'aide d'une liaison de matières, notamment à l'aide d'une liaison soudée.
